# EUROPÄISCHE PATENTANMELDUNG

(11) **EP 4 685 424 A1**
(43) Veröffentlichungstag der Anmeldung: **28.01.2026**
(21) Anmeldenummer: 25190398.5
(22) Anmeldetag: 18.07.2025
(51) Int. Cl.: F27D 25/00, B65D 88/70, B08B 5/02, B08B 9/093

(54) **EINSTÜCKIG AUSGEBILDETER, ERWEITERBARER LUFTSTOSSGERÄTEKÖRPER UND ERWEITERBARES LUFTSTOSSGERÄT**

(30) Priorität: 25.07.2024 DE 202024104187 U
(71) Anmelder: AGRICHEMA Schüttguttechnik GmbH & Co. KG, 55444 Waldlaubersheim (DE)
(72) Erfinder: ROTH, Michael, 67134 Birkenheide (DE)
(74) Vertreter: Bockhorni & Brüntjen Partnerschaft Patentanwälte mbB

(57) **Zusammenfassung**

Die Erfindung betrifft einen einstückig ausgebildeten, erweiterbaren Luftstoßgerätekörper (4) mit einer Druckkammer (3), die eine Kolbenführung (20) zur Aufnahme eines Kolbens (22) und einen Ventilsitz (15) für den Kolben (22) umgibt, einem Anschluss (18) für einen Druckbehälter (6), einem Anschluss (10) für eine Steuereinheit (30) zur Steuerung der Stellung des Kolbens (22) und mit einer Luftaustrittsöffnung (14). Dabei ist vorgesehen, dass der erweiterbare Luftstoßgerätekörper (4) außerdem mindestens einen, bevorzugt drei, Anschlüsse (12) für weitere Luftstoßgerätekörper (4, 5) zur Ausbildung eines gemeinsamen Druckraumes umfasst.

Die Erfindung betrifft weiterhin ein Luftstoßgerät (8), umfassend zumindest einen derartigen erweiterbaren Luftstoßgerätekörper (4).

## Beschreibung

Die Erfindung betrifft einen einstückig ausgebildeten, erweiterbaren Luftstoßgerätekörper gemäß dem Oberbegriff des Anspruchs 1, sowie ein erweiterbares Luftstoßgerät.

### STAND DER TECHNIK

Luftstoßgerätekörper werden in Luftstoßgeräten verwendet, die zur Erzeugung starker Luftstöße ausgebildet sind, insbesondere in der Anwendung, um Materialanbackungen von Oberflächen eines Prozessraums zu lösen oder um Material in einem Prozessraum zu fördern.

Luftstoßgeräte basieren auf dem Prinzip, dass ein in einem Druckraum gespeichertes Medium, etwa Luft oder Inertgase, schlagartig über eine Ausblasöffnung abgeblasen wird. Dabei wird über eine Ventileinheit zwangsgesteuert schlagartig ein Druckluftstoß ausgeübt, so dass Druckluft schlagartig vom Luftstoßgerät zu einer Ausblasstelle, die im Allgemeinen durch eine Ausblasdüse gebildet ist, geblasen wird, von wo dann die Druckluft in den Prozessraum gelangt. Bevorzugt wird der austretende Luftstrahl in die Trennfläche zwischen einer Wandung des Prozessraums und der Anbackung eingeblasen, da dort die geringsten Haftkräfte vorliegen.

Luftstoßgeräte werden häufig in Prozessräumen eingesetzt, in denen hohe Betriebstemperaturen, z.B. bis zu 1200°C herrschen, wobei im Inneren der Prozessräume in der Regel auch eine aggressive chemische Atmosphäre herrscht. Derartige Prozessräume werden im Rahmen der vorliegenden Erfindung auch als Brennkammern bezeichnet. Die Ausblasdüse besteht dabei aus einem hitzebeständigen Gusswerkstoff (Heißbranddüse). Der Einbau einer Ausblasdüse in vorhandene Wandungsausbrüche ist jederzeit möglich und kann insbesondere auch nachträglich von außen in einem entsprechenden Kernbohrverfahren erfolgen. Bei Anlagen mit besonders großer Hitzeentwicklung können lange Ausblasdüsen vorgesehen sein, um die Ventileinheit, insbesondere die Kolbenbaugruppe des Luftstoßgeräts vor der Hitzeeinwirkung zu schützen.

Aus EP 1 528 013 A1 ist ein Luftstoßgerät mit einer innenliegenden, oben angeordneten Ventileinheit bekannt, mit einem Druckbehälter zum Aufbewahren von gasförmigem Medium unter Druck und einer Ventileinheit mit Zylinder und darin beweglichem Kolben zum schlagartigen Ausblasen eines gespeicherten Mediums. Die Ventileinheit ist im Wesentlichen innerhalb des Druckbehälters angeordnet. Derartige Luftstoßgeräte sind aufwendig in der Herstellung und schränken die konstruktive Variabilität und Wartbarkeit ein, da die Ventileinheit und das Ausblasrohr in dem Druckbehälter im Allgemeinen schwer zugänglich sind.

Aus EP 2 272 776 A1 ist ein einstückig ausgebildeter Luftstoßgerätekörper gemäß dem Oberbegriff des Anspruchs 1 bekannt. Der Luftstoßgerätekörper umfasst eine Druckkammer, die eine Kolbenführung zur Aufnahme eines Kolbens und einen Ventilsitz für den Kolben umgibt. Der Körper weist einen Anschlussflansch für eine Steuereinheit auf, welche zur Entlüftung eines Kolbenvorraums und damit zum Abschießen der Druckluft über einen Luftaustrittsflansch dient.

### AUFGABE DER ERFINDUNG

Der Erfindung liegt die Aufgabe zugrunde, einen Luftstoßgerätekörper und ein Luftstoßgerät vorzuschlagen, welche kostengünstig, insbesondere unter Vermeidung von Schweißarbeiten herstellbar sind. Das Luftstoßgerät soll eine geringe Komplexität aufweisen und an verschiedene Größen eines Prozessraums adaptierbar sein. Es ist eine weitere Aufgabe der Erfindung, ein besonders wartungsfreundliches Luftstoßgerät bereitzustellen.

### OFFENBARUNG DER ERFINDUNG

Die Aufgabe wird gelöst durch einen einstückig ausgebildeten, erweiterbaren Luftstoßgerätekörper mit einer Druckkammer, die eine Kolbenführung zur Aufnahme eines Kolbens und einen Ventilsitz für den Kolben umgibt, einem Anschluss für einen Druckbehälter, einem Anschluss für eine Steuereinheit zur Steuerung der Stellung des Kolbens, einer Luftaustrittsöffnung und mit mindestens einem, bevorzugt drei Anschlüssen für weitere Luftstoßgerätekörper zur Ausbildung eines gemeinsamen Druckraumes.

Die Aufgabe wird außerdem gelöst durch ein erweiterbares Luftstoßgerät, das zumindest einen derartigen erweiterbaren Luftstoßgerätekörper umfasst.

Der "einstückig ausgebildete, erweiterbare Luftstoßgerätekörper" wird im Folgenden als "erweiterbarer Luftstoßgerätekörper" bezeichnet. Der erweiterbare Luftstoßgerätekörper ist durch die Kombination der für den Betrieb des Luftstoßgeräts notwendigen Kolben-Ventil-Baugruppe mit Anschlüssen für weitere Luftstoßgerätekörper sehr kompakt ausgebildet und reduziert hierdurch das Volumen des Luftstoßgeräts. Durch seine Verteilerfunktionalität ist ein den erweiterbaren Luftstoßgerätekörper aufweisendes Luftstoßgerät ebenselbst erweiterbar, an verschiedene Größen eines Prozessraums adaptierbar und insbesondere auch bei geringem Platzangebot einsetzbar. Durch die Verringerung von Einzelteilen und Integration mehrerer Funktionalitäten in einem einzigen Bauteil ist die Wartung des Luftstoßgerätekörpers erheblich verbessert.

Der erfindungsgemäße erweiterbare Luftstoßgerätekörper ist einstückig mittels eines Gussverfahrens hergestellt. Dadurch entfallen Schweißarbeiten für Verbindungsteile an andere Luftstoßgerätekörper. Ein Nachteil des Schweißens besteht darin, dass die Schweißnähte teilweise einer Röntgenprüfung unterzogen werden müssen, um deren Qualität zu gewährleisten, was zu zusätzlichen Kosten führt.

Der im erweiterbaren Luftstoßgerätekörper vorgesehene Ventilsitz definiert eine Anschlagsfläche für den Kolben. Die Anschlagsfläche kann in einer Ausführungsform durch einen innenliegenden Anschlagsflansch ausgebildet sein, der am erweiterbaren Luftstoßgerätekörper selbst ausgebildet ist. Alternativ kann die Anschlagsfläche durch ein Zusatzbauteil ausgebildet sein, etwa durch einen Einschraubring, Einpressring oder eingegossen Ring. Der Anschlag des Kolbens an den Ventilsitz verschließt die Luftaustrittsöffnung.

Bevorzugt, da besonders kompakt und zugänglich, ist der erweiterbare Luftstoßgerätekörper im Wesentlichen würfelförmig bzw. im Wesentlichen quaderförmig ausgebildet, wobei der Anschluss für den Druckbehälter, der Anschluss für die Steuereinheit, die Luftaustrittsöffnung und drei Anschlüsse für weitere Luftstoßgerätekörper die Seiten des Würfels bzw. Quaders ausbilden.

Als vorteilhaft erweist sich, wenn der erweiterbare Luftstoßgerätekörper zwei Anschlüsse für zwei weitere Luftstoßgerätekörper aufweist, welche in Fluchtung einander gegenüberliegend angeordnet sind.

Die Luftaustrittsöffnung und der Anschluss für die Steuereinheit sind bevorzugt in Fluchtung einander gegenüberliegend angeordnet.

Der Anschluss für den Druckbehälter und ein Anschluss für einen der weiteren Luftstoßgerätekörper sind bevorzugt in Fluchtung einander gegenüberliegend angeordnet.

Nach einer vorteilhaften Ausführungsform ist vorgesehen, dass Achsen, welche jeweils zwei Anschlüsse bzw. die Luftaustrittsöffnung und einen Anschluss für die Steuereinheit miteinander verbinden, miteinander ein Doppelkreuz ausbilden und bevorzugt senkrecht zueinanderstehen.

Eine erste Achse verbindet dabei zwei der Anschlüsse für die weiteren Luftstoßgerätekörper. Eine zweite Achse verbindet dabei einen der Anschlüsse für die weiteren Luftstoßgerätekörper und den Anschluss für den Druckbehälter. Eine dritte Achse verbindet dabei die Luftaustrittsöffnung und den Anschluss für die Steuereinheit miteinander.

Die Verbindung anzuschließender Bauteile, etwa Deckel, Rohre, Rohrflansche, Blindflansche, usw. an den Anschlüssen und der Luftaustrittsöffnung kann form- und/oder kraftschlüssig, mittels Verschraubung, Verspannung, Außen- und/oder Innengewinde, Klemmung, Schrumpfung, oder dgl., mit oder ohne zusätzliche Befestigungsmittel erfolgen, wobei auf das Fachwissen verwiesen werden darf. Die Anschlüsse des Luftstoßgerätekörpers können entsprechend auf vielfältige Weise ausgestaltet sein. Bevorzugt sind sie als Anschlussflansche ausgebildet.

Obwohl die Erfindung im Zusammenhang mit Schraubenverbindungen, d.h. Schrauben als Befestigungsmittel beschrieben wird, ist sie nicht darauf beschränkt. Die Verbindung der Bauteile, insbesondere zur Ausbildung eines gemeinsamen Druckraumes, kann beliebig erfolgen, bevorzugt sind allerdings lösbare Verbindungen, insbesondere Schraubenverbindungen, Stiftverbindungen, oder auch eine Gewindeverbindung, also eine direkte Verschraubung des anzuschließenden Bauteils mit dem jeweiligen Anschluss, z.B. Anschlussflansch. Schraubenverbindungen sind aufgrund der Zugänglichkeit und Wartungsfreundlichkeit allerdings bevorzugt.

Die symmetrische Anordnung der Anschlüsse zueinander hat mehrere Vorteile. Zum einen ist der Körper und somit das Luftstoßgerät von allen Seiten her gleichermaßen leicht zugänglich, was Vorteile bei der Wartung und beim Austausch von Teilen mit sich bringt. Zum anderen ist der Luftstoßgerätekörper einfach zu berechnen und zu modellieren, so dass die konkreten Innenabmessungen der Strömungskanäle, die Lage von Sacklochaugen, Graten, Kanten und dergleichen gießereitechnisch optimiert werden können. Ein Ziel der Optimierung kann es sein, beim Luftstoß möglichst wenig Verwirbelungen zu erzeugen, um Energieverluste gering zu halten.

Besonders vorteilhaft hat sich erwiesen, wenn der Anschluss für die Steuereinheit, die Anschlüsse für weitere Luftstoßgerätekörper und/oder die Luftaustrittsöffnung als Blockflansche ausgebildet sind, da dies zum einen eine besonders kompakte Bauform des Körpers darstellt und da zum anderen die zum Anschluss der weiteren Bauteile verwendeten Befestigungsmittel von außen her zugänglich sind. Die Blockflansche sind dabei mit Aufnahmen für Befestigungsmittel versehen, bevorzugt mit vier bis zwölf, insbesondere bevorzugt acht Aufnahmen für Befestigungsmittel. Bevorzugt, da wartungsfreundlich, sind die Aufnahmen für Befestigungsmittel als Schraubenaufnahmen ausgebildet und weisen ein entsprechendes Innengewinde auf. Als Schraubenaufnahmen können Sacklöcher in den Blockflanschen vorgesehen sein.

Alternativ zu der Ausführungsform als Blockflansch kann vorgesehen sein, dass die Flansche als Rohrflansche zur Bereitstellung der Aufnahmen von Befestigungsmitteln ausgebildet sind.

Nach einer bevorzugten Ausführungsform ist der Anschluss für den Druckbehälter als ein Rohrflansch ausgebildet. Der Rohrflansch umfasst einen Rohrstutzen und eine nach außen ragende Abkragung zur Bereitstellung von Aufnahmen von Befestigungsmitteln. Vorteilhaft ist der erweiterbare Luftstoßgerätekörper kompatibel zu einem Druckbehälter mit einem Blockflansch. Des Weiteren ist es möglich, über den Rohrflansch mehrere erweiterbare Luftstoßgerätekörper aneinander zu schließen und somit das Luftstoßgerät zu erweitern. Der Rohrstutzen kann hierzu eine zweckmäßige Länge aufweisen, beispielsweise von 5 cm bis 30 cm, bevorzugt von 10 cm bis 15 cm. Über den Rohrstutzen sind die erweiterbaren Luftstoßgerätekörper ausreichend voneinander beabstandet.

In Bezug auf die Außendurchmesser gilt: Um mehrere erweiterbare Luftstoßgerätekörper aneinanderzuschließen ist bevorzugt vorgesehen, dass ein Durchmesser eines Anschlusses für einen weiteren Luftstoßgerätekörper ähnlich groß, bevorzugt gleich groß, wie ein Durchmesser des Anschlusses für den Druckbehälter ist, und dass der Anschluss für den weiteren Luftstoßgerätekörper Aufnahmen für Befestigungsmittel aufweist, welche mit entsprechenden Aufnahmen für Befestigungsmittel des Anschlusses für den Druckbehälter kompatibel ausgebildet sind.

Nach einer vorteilhaften Ausführungsform ist vorgesehen, dass ein Durchmesser des Anschlusses für die Steuereinheit ähnlich groß, bevorzugt gleich groß, ist wie ein Durchmesser eines Anschlusses für einen weiteren Luftstoßgerätekörper. Des Weiteren ist bevorzugt vorgesehen, dass ein Durchmesser eines Anschlusses für einen weiteren Luftstoßgerätekörper ähnlich groß, bevorzugt gleich groß, ist wie ein Durchmesser der Luftaustrittsöffnung. Alternativ oder zusätzlich hierzu ist vorgesehen, dass ein Durchmesser des Anschlusses für die Steuereinheit ähnlich groß, bevorzugt gleich groß, ist wie ein Durchmesser der Luftaustrittsöffnung.

Unter "ähnlich groß" wird eine Abweichung von bis zu 20%, bevorzugt bis zu 10% und noch weiter bevorzugt bis zu 5% verstanden. Die Vereinheitlichung der Anschlussdimensionen der Anschlüsse ermöglicht es, einheitliche Bauteile, beispielsweise Ventildeckel, Rohrflansche oder Blindflansche, zu verwenden. In diesem Sinne ist es weiterhin vorteilhaft, wenn die Anschlüsse jeweils die gleiche Anzahl von Aufnahmeöffnungen für Befestigungsmittel aufweisen, wobei aufgrund ggf. vorhandener unterschiedlicher Nenndrücke in der Druckkammer und in der Kolbenvorkammer auch zwischen dem Anschluss für die Steuereinheit und dem Anschluss für weitere Luftstoßgerätekörper auch unterschiedliche Anzahlen von Aufnahmeöffnungen für Befestigungsmittel vorliegen können.

In der Druckkammer ist bevorzugt vorgesehen, dass ein kleinster Strömungsquerschnitt für die Abgabe der Druckluft durch den Innendurchmesser des Ventilsitzes gebildet ist. Unabhängig davon ist der Innendurchmesser an den Anschlüssen für das weitere Luftstoßgerät bevorzugt ähnlich groß oder zumindest gleich groß oder größer ausgebildet als der Innendurchmesser des Ventilsitzes.

Ein erweiterbares Luftstoßgerät umfasst zumindest einen der beschriebenen erweiterbaren Luftstoßgerätekörper. Bevorzugt weist das erweiterbare Luftstoßgerät mehrere Luftstoßgerätekörper auf, die direkt und/oder mithilfe von Verbindungsstücken unter Ausbildung eines gemeinsamen Druckraumes aneinandergekoppelt sind. Die weiteren Luftstoßgerätekörper können ebenfalls erweiterbare Luftstoßgerätekörper sein oder nicht erweiterbare Luftstoßgerätekörper.

Als "nicht erweiterbare Luftstoßgerätekörper" werden im Sinne der vorliegenden Offenbarung Luftstoßgerätekörper bezeichnet, die einen Anschluss an eine externe Druckquelle und im Allgemeinen, aber nicht einschränkend für die Erfindung, zumeist in Form eines T-Stücks davon senkrecht abgehend die Ventil-Kolben Baugruppe mit der Luftaustrittsöffnung aufweisen. Der Fachperson sind eine Vielzahl von Ausführungsformen bekannt z.B. aus EP 2 272 776 A1.

Da der erfindungsgemäße erweiterbare Luftstoßgerätekörper mindestens einen, bevorzugt drei Anschlüsse für weitere Luftstoßgerätekörper aufweist, kann der Luftstoßgerätekörper mittels Blindflanschen zu einem ein bis vier Luftstoßgerätekörper umfassenden Luftstoßgerät erweitert werden. Insbesondere kann das erweiterbare Luftstoßgerät genau einen erweiterbaren Luftstoßgerätekörper aufweisen und daran angeschlossen einen bis drei nicht erweiterbare Luftstoßgerätekörper, welche an den Anschlüssen für weitere Luftstoßgerätekörper direkt mit dem erweiterbaren Luftstoßgerätekörper verbunden sind.

Die Erfindung ist nicht auf eine bestimmte Anzahl von Luftstoßgerätekörpern im Luftstoßgerät beschränkt, da das Luftstoßgerät erweiterbar ist.

Insbesondere kann das erweiterbare Luftstoßgerät zumindest zwei erweiterbare Luftstoßgerätekörper aufweisen, wobei ein Anschluss für einen weiteren Luftstoßgerätekörper eines ersten erweiterbaren Luftstoßgerätekörpers mit dem Anschluss für den Druckbehälter eines zweiten Luftstoßgerätekörpers unter Ausbildung eines gemeinsamen Druckraumes direkt verbunden sind.

Das erweiterbare Luftstoßgerät kann dabei mehrere nicht erweiterbare Luftstoßgerätekörper aufweisen, welche an den Anschlüssen für weitere Luftstoßgerätekörper unter Ausbildung eines gemeinsamen Druckraumes direkt mit den erweiterbaren Luftstoßgerätekörpern verbunden sind.

Pro erweiterbaren Luftstoßgerätekörper können dabei jeweils bis zu drei nicht erweiterbare Luftstoßgerätekörper im erweiterbaren Luftstoßgerät hinzukommen.

Im Allgemeinen setzt sich das Volumen des Druckraums des Luftstoßgeräts aus dem Volumen des Druckbehälters, dem Volumen der Druckkammern der Luftstoßgerätekörper und, falls vorhanden, aus dem Volumen von Verbindungsstücken zusammen.

Im Allgemeinen weist jeder Luftstoßgerätekörper, erweiterbar oder nicht erweiterbar, einen in der Kolbenführung eingesetzten Kolben und eine angeschlossene Steuereinheit auf. Das erweiterbare Luftstoßgerät kann weiterhin etwaig an die Anschlüsse befestigte Ventildeckel oder Blindflansche umfassen.

Das erweiterbare Luftstoßgerät umfasst zumindest einen angeschlossenen Druckbehälter, der ein Volumen von bevorzugt 10 bis 500 l, bevorzugt von 50 bis 150 l aufweist. Der Druckbehälter kann über einen Anschlussflansch direkt mit dem entsprechenden Anschluss des erweiterbaren Luftstoßgerätekörpers verbunden werden. Alternativ kann das erweiterbare Lufstoßgerät auch ohne Druckbehälter verwendet werden, wenn das Volumen der zusammengeschlossenen Druckkammern der Luftstoßgerätekörper ausreicht.

Es kann z.B. aus Platzgründen erforderlich sein, dass zwei Luftstoßgerätekörper, z.B. zwei erweiterbare Luftstoßgerätekörper, oder ein erweiterbarer Luftstoßgerätekörper und ein nicht erweiterbarer Luftstoßgerätekörper, über Verbindungsstücke, etwa Rohre, miteinander verbunden sind.

Bevorzugt ist vorgesehen, dass die erweiterbaren Luftstoßgerätekörper über ihre Anschlüsse bevorzugt jeweils einzeln mit Steuereinheiten verbunden sind, wobei die Steuereinheiten bevorzugt über Verbindungsschläuche miteinander verbunden sind. Geeignete Schläuche sind beispielsweise 1/2-Zoll-Schläuche. Über die Steuereinheit wird die Kolbenvorkammer befüllt.

Obwohl die Erfindung im Zusammenhang mit "Luft"-Stößen beschrieben wird, ist sie nicht darauf beschränkt. Als Medien können alternativ zur Umgebungsluft zweckmäßigerweise andere Gase verwendet werden, insbesondere inerte Gase, je nach Anwendungsfall.

Obwohl die Erfindung im Zusammenhang mit einem 3/2-Wegeventil beschrieben wird, ist diese nicht darauf beschränkt. Ebenso ist der Einsatz anderer Mechanismen möglich, welche bewirken, dass der Kolben schlagartig aus dem Ventilsitz in eine Offenstellung gebracht und aus der Offenstellung wieder in die Schließstellung zurückgebracht werden kann, insbesondere unter Verwendung von z.B. 2/2-Wegeventilen oder Schnellentlüftungsventilen und einer Feder im Kolbenvorraum.

### KURZBESCHREIBUNG DER ZEICHNUNGEN

Im Folgenden wird die Erfindung anhand der Figuren näher beschrieben und dargestellt.

Dabei zeigen:
Fig. 1 eine perspektivische Ansicht eines erweiterbaren Luftstoßgeräts nach einer Ausführungsform der Erfindung,
Fig. 2 eine Seitenansicht des erweiterbaren Luftstoßgeräts von Fig. 1,
Fig. 3 eine Frontansicht des erweiterbaren Luftstoßgeräts von Fig. 1,
Fig. 4 eine perspektivische Ansicht eines erweiterbaren Luftstoßgerätekörpers nach einer Ausführungsform der Erfindung mit angeschlossener Steuereinheit,
Fig. 5 eine Schnittansicht durch den erweiterbaren Luftstoßgerätekörper von Fig. 4,
Fig. 6 eine perspektivische Ansicht eines erweiterbaren Luftstoßgerätekörpers nach einer Ausführungsform der Erfindung und
Fig. 7 eine Schnittansicht durch den Luftstoßgerätekörper von Fig. 6.

### AUSFÜHRUNGSFORMEN DER ERFINDUNG

Fig. 1 zeigt eine perspektivische Ansicht eines erweiterbaren Luftstoßgeräts 8 nach einer Ausführungsform der Erfindung. Fig. 2 und Fig. 3 zeigen eine Seitenansicht und eine Frontansicht des erweiterbaren Luftstoßgeräts 8.

Das erweiterbare Luftstoßgerät 8 umfasst einen erweiterbaren Luftstoßgerätekörper 4 und beispielhaft zwei daran angeschlossene nicht erweiterbare Luftstoßgerätekörper 5, die in bekannter Weise bezüglich der Lage ihrer Anschlüsse T-förmig, mit Druckluftanschluss und Kolben-/Steuereinheit ausgestaltet sein können, z.B. wie aus EP 2 272 776 A1, Fig. 1 darin, bekannt.

An einem als Rohrflansch ausgeführten Anschluss 18 ist an dem erweiterbaren Luftstoßgerätekörper 4 ein Druckbehälter 6 angeschlossen. Die zwei nicht erweiterbaren Luftstoßgerätekörper 5 sind an gegenüberliegenden Seiten des erweiterbaren Luftstoßgerätekörpers 4 angeschlossen. Vorderseitig ist am erweiterbaren Luftstoßgerätekörper 4 eine Steuereinheit 30 angeschlossen. Auch die nicht erweiterbaren Luftstoßgerätekörper 5 sind mit Steuereinheiten 30 versehen.

Der erweiterbare Luftstoßgerätekörper 4 umfasst dementsprechend einen Anschluss 10 für die Steuereinheit 30 und eine Luftaustrittsöffnung 14, welche dem Anschluss 10 für die Steuereinheit 30 gegenüberliegend angeordnet ist. Der Anschluss 10 für die Steuereinheit 30 ist beispielhaft, aber bevorzugt zylinderförmig als ein Blockflansch ausgebildet, ebenso wie die Luftaustrittsöffnung 14. Der erweiterbare Luftstoßgerätekörper 4 umfasst in der dargestellten Ausführungsform außerdem drei Anschlüsse 12 für weitere Luftstoßgerätekörper 4, 5, die ebenso beispielhaft, aber bevorzugt als Blockflansche ausgebildet sind.

Die Steuereinheit 30 umfasst einen Deckel 32, der eine mittige Bohrung als Zuführkanal 31 für Vorkammerluft aufweist (siehe z.B. Fig. 5). Der Deckel 32 ist mithilfe von beispielhaft, aber nicht einschränkend für die Erfindung, acht Befestigungsschrauben 36 an dem Anschluss 10 für die Steuereinheit 30 befestigt, die in entsprechende Sacklöcher eingreifen (nicht dargestellt). Im dargestellten Ausführungsbeispiel umfasst die Steuereinheit beispielhaft, aber nicht einschränkend für die Erfindung, eine 3/2-Wegeventil-Baugruppe 34.

Die Steuereinheiten 30 sind untereinander mittels Verbindungsschläuchen 47 für die Vorkammerluft verbunden. Die Verbindungsschläuche 47 sind je nach benötigtem Druck und Dichtigkeitsanforderungen zweckmäßig ausgelegt, z.B. als 1/2 Zoll-Schläuche. Wie in Figur 4 ersichtlich sind die Verbindungschläuche 47 an einer Befüllgarnitur 35 zusammengeführt. Die Befüllgarnitur 35 ist an sich bekannt und nicht Gegenstand der vorliegenden Erfindung, sodass auf eine detaillierte Beschreibung verzichtet werden darf.

Unterseitig ist der erweiterbare Luftstoßgerätekörper 4 an dem Anschluss 12 für einen weiteren Luftstoßgerätekörper 4, 5 mit einem Blindflansch 44 verschlossen.

Anstelle des Blindflanschs 44 kann über den Anschluss 12 ein weiterer, also im dargestellten Fall ein dritter, nicht erweiterbarer Luftstoßgerätekörper 5 (nicht dargestellt) angeschlossen werden. Der dritte nicht erweiterbare Luftstoßgerätekörper 5 ist beispielsweise identisch zu beiden anderen dargestellten nicht erweiterbaren Luftstoßgerätekörpern 5 ausgebildet.

Anstelle des Blindflanschs 44 kann aber auch ein Anschluss 18 für einen Druckbehälter 6 eines zweiten erweiterbaren Luftstoßgerätekörpers 4 (nicht dargestellt) mit dem Anschluss 12 des erweiterbaren Luftstoßgerätekörpers 4 verbunden werden, was das erweiterbare Luftstoßgerät 8 um einen zweiten erweiterbaren Luftstoßgerätekörper 4 erweitert. Der zweite erweiterbare Luftstoßgerätekörper 4 kann identisch zu dem dargestellten erweiterbaren Luftstoßgerätekörper 4 ausgebildet sein. Nach der Verbindung zweier erweiterbarer Luftstoßgerätekörper 4 sind bereits bis zu sieben Luftstoßgerätekörper 4, 5 kompakt miteinander verbunden bereitstellbar. Durch die Kompatibilität der Anschlüsse 12, 18 ist das Luftstoßgerät 8 also auf vielfältige Weise erweiterbar.

Insbesondere sind die Dimensionierung (insbesondere Durchmesser) des Anschlusses 18 für den Druckbehälter 6 und des Anschlusses 12 für den weiteren Luftstoßgerätekörper 4, 5, sowie die Anzahl dort vorgesehenen Aufnahmen 38 für Befestigungsmittel aufeinander abgestimmt, wie im Folgenden noch näher erläutert wird. Der Anschluss 18 für den Druckbehälter 6 wird also vorteilhaft zur Erweiterung des Luftstoßgeräts 8 unter direkter Kopplung zweier erweiterbarer Luftstoßgerätekörper 4 eingesetzt.

Fig. 4 zeigt den erweiterbaren Luftstoßgerätekörper 4 gemäß einer Ausführungsform der Erfindung. Der erweiterbare Luftstoßgerätekörper 4 umfasst eine Druckkammer 3 mit einem Luftaufnahmevolumen.

Das erweiterbare Luftstoßgerätekörper 4 ist dazu geeignet, um in einem in einem erweiterbaren Luftstoßgerät 8, wie in Fig. 1 - 3 dargestellt, eingesetzt zu werden.

An den Anschlüssen 12 für die weiteren Luftstoßgerätekörper 4, 5 sind stirnseitig bevorzugt, aber nicht einschränkend für die Erfindung, jeweils acht Aufnahmen 38 vorgesehen, die mit inneren Gewindegängen zur Aufnahme von Schrauben ausgestattet sein können.

An der verbleibenden Seite des Würfels bzw. in diesem Fall Quaders befindet sich der Anschluss 18 für den Druckbehälter 6, welcher als ein Rohrflansch mit einem Rohrstutzen 40 und einer daran anschließenden Abkragung 42 ausgebildet ist. An der Abkragung 42 sind wiederum acht Aufnahmen 38 für Befestigungsmittel vorgesehen. Der Anschluss 18 ist zu dem gegenüberliegenden, als Blockflansch ausgebildeten Anschluss 12 kompatibel.

Fig. 5 zeigt eine Schnittansicht durch den Luftstoßgerätekörper 4 mit einer darin eingesetzten Kolbenbaugruppe und einem Teil der daran angeschlossenen Steuereinheit 30.

Der Kolben 22 ist in seiner Schließstellung dargestellt und in der Zeichnung nach links und rechts beweglich in einer rohrförmigen Kolbenführung 20 gelagert. Die Kolbenführung 20 ist durch einen Rohrstutzen gebildet, der sich in das Innere der Druckkammer 3 des Luftstoßgerätekörpers 4 erstreckt. In die Kolbenführung 20 kann wie dargestellt ein Rohrabschnitt eingesetzt sein, der im direkten Kontakt mit dem Kolben 22 steht. Dies ist nicht Gegenstand der Erfindung, sodass auf eine nähere Beschreibung verzichtet werden kann.

In nicht dargestellten Ausführungsformen, die ebenfalls von der Erfindung umfasst sind, können der Deckel 32 und/oder die Kolbenführung 20 Überströmöffnungen aufweisen, die eine druckleitende Verbindung von der Kolbenvorkammer 24 in die Druckkammer 3 ermöglichen.

In etwa auf Höhe der zweiten Achse B bzw. dritten Achse C (siehe Fig. 6) , was aber nicht einschränkend für die Erfindung ist, endet die Kolbenführung 20 ausreichend entfernt vor einem Ventilsitz 15 für den Kolben 22, so dass bei geöffnetem Ventil, also mit dem Kolben 22 in Offenstellung, ein Verbindungskanal 16 zwischen den Anschlüssen 12 für die weiteren Luftstoßgerätekörper und der Luftaustrittsöffnung 14 vorhanden ist, um den Druckluftstoß durchzuleiten.

Der Kolben 22 ist in der dargestellten Ausführungsform, nicht einschränkend für die Erfindung, aus einer Mittelscheibe 26 und einer daran anschließenden Kolbenscheibe 27 gebildet, die gemeinsam mit hier beispielhaft zwei Hitzeschutzscheiben 28 mittels einer Verbindungsschraube 21 zu einem Klemmpaket verbunden sind.

Zwischen dem Kolben 22 und dem Deckel 32 der Steuereinheit 30 ist eine Kolbenvorkammer 24 ausgebildet. Die Kolbenvorkammer 24 ist über einen durch den Deckel 32 verlaufenden Zuführkanal 31 an die 3/2-Wegeventil-Baugruppe 34 angeschlossen.

Den Anschluss 10 für die Steuereinheit 30 und die Luftaustrittsöffnung 14 verbindet eine erste Achse A. Senkrecht zur ersten Achse A verläuft eine zweite Achse B (siehe Fig. 6), welche zwei der Anschlüsse 12 für die weiteren Luftstoßgerätekörper 4, 5 miteinander ausbilden. Die erste Achse A und die zweite Achse B bilden in der dargestellten Ausführungsform beispielhaft, aber bevorzugt, ein rechtwinkliges Kreuz miteinander.

Eine durch den Anschluss 18 für den Druckbehälter 6 und den dritten Anschluss 12 für den weiteren Luftstoßgerätekörper 4, 5 verlaufende dritte Achse C steht in der dargestellten Ausführungsform beispielhaft, aber bevorzugt, senkrecht zur ersten Achse A und zur zweiten Achse B.

Das erweiterbare Luftstoßgerät 8 basiert auf dem Prinzip, dass das in dem Druckbehälter 6, den Druckkammern 3 und ggf. in Verbindungsstücken gespeicherte Medium, insbesondere Luft oder ein Inertgas, schlagartig über die Luftaustrittsöffnung 14 abgeblasen wird.

Der Luftstoßgerätekörper 4 wird über den Druckbehälter 6 mit Druckluft befüllt. Ebenso wird die Kolbenvorkammer 24 mit Vorkammerluft befüllt.

Der Druck der Vorkammerluft in der Kolbenvorkammer 24 führt dazu, dass der Kolben 22 gegen den am der Luftaustrittsöffnung 14 vorgesehenen Ventilsitz 15 gepresst wird. Dadurch ist die Luftaustrittsöffnung 14 verschlossen, wie in Fig. 5 dargestellt.

Die Steuerung des Ausblasvorgangs erfolgt im dargestellten Ausführungsbeispiel durch die 3/2-Wegeventil-Baugruppe 34. Die 3/2-Wegeventil-Baugruppe 34 ermöglicht in einer Stellung das Schließen der Luftaustrittsöffnung 14 durch Anlage des Kolbens 22 im Ventilsitz 15, und in der anderen Stellung die Entlüftung der Kolbenvorkammer 24, das heißt Öffnen der Luftaustrittsöffnung 14, was eine schlagartige Zurückbewegung des Kolbens 22 und Anschlag an einen Dämpfungsring 25 und damit die Erzeugung des Luftstoßes durch Entladung des Drucks aus der Druckkammer 3 auslöst.

Wenn das 3/2-Wegeventil betätigt wird, entlüftet die Kolbenvorkammer 24. Dadurch wirkt das in den Druckkammern 3 und in den ggf. vorgesehenen Verbindungsstücken gespeicherte Medium auf den Kolben 22 und schiebt den Kolben 22 gegen den Deckel 32. Dadurch kann die Druckluft aus dem Inneren des Luftstoßgerätekörpers 4 schlagartig über die Luftaustrittsöffnung 14 entweichen.

Nach der Abgabe des Luftstoßes wird der Luftstoßgerätekörper 4 wiederum über den externen Druckluftanschluss mit Druckluft befüllt. Ebenso wird die Kolbenvorkammer 24 wieder mit Vorkammerluft befüllt. Das erweiterbare Luftstoßgerät 8 ist wieder einsatzbereit.

Fig. 6 zeigt eine perspektivische Ansicht eines erweiterbaren Luftstoßgerätekörpers 4 nach einer Ausführungsform der Erfindung. Fig. 7 zeigt eine Schnittansicht davon.

Der erweiterbare Luftstoßgerätekörper 4 ist im wesentlichen würfelförmig ausgebildet.

D4 bezeichnet einen Innendurchmesser des Ventilsitzes 15. In der Druckkammer 3 ist der Innendurchmesser D4 des Ventilsitzes 15 der kleinste Strömungsquerschnitt für die Abgabe der Druckluft. Insbesondere ist der Flächenquerschnitt des Ventilsitzes 15 kleiner als der Flächenquerschnitt im Bereich des Verbindungskanals 16.

Die Anschlüsse 12 für die weiteren Luftstoßgerätekörper 4, 5 weisen in der dargestellten Ausführungsform vorteilhaft, aber nicht einschränkend für die Erfindung, einen identischen Durchmesser D2 auf. Zwei der Anschlüsse 12 für die weiteren Luftstoßgerätekörper 4, 5 sind einander gegenüberliegend in Fluchtung angeordnet. An den Stirnseiten befinden sich die bereits beschriebenen Aufnahmen 38 die Befestigungsmittel.

Der Durchmesser D3 der Luftaustrittsöffnung 14 ist in der dargestellten Ausführungsform vorteilhaft, aber nicht einschränkend für die Erfindung, ebenso groß wie der Durchmesser D1 des Anschlusses 10 für die Steuereinheit 30 und gleich groß wie die Durchmesser D2 der Anschlüsse 12 für die weiteren Luftstoßgerätekörper 4, 5 ausgebildet.

Der Durchmesser D5 des Anschlusses 18 für den Druckbehälter 6 ist in der dargestellten Ausführungsform vorteilhaft, aber nicht einschränkend für die Erfindung, ebenso groß wie der Durchmesser D2 des Anschlusses 12 für den weiteren Luftstoßgerätekörper 4, 5, welcher ihm gegenüber liegt. Ersichtlich sind auf diese Weise mehrere erweiterbare Luftstoßgerätekörper 4 aneinander ansetzbar und durch die Länge des Rohrstutzens 14 zuzüglich Flanschbreite voneinander beabstandet.

### BEZUGSZEICHEN

3 Druckkammer; 4 erweiterbarer Luftstoßgerätekörper; 5 nicht erweiterbarer Luftstoßgerätekörper; 6 Druckbehälter; 8 erweiterbares Luftstoßgerät; 10 Anschluss Steuereinheit; 12 Anschluss weiterer Luftstoßgerätekörper; 14 Luftaustrittsöffnung; 15 Ventilsitz; 16 Verbindungskanal; 18 Anschluss Druckbehälter; 20 Kolbenführung; 21 Verbindungsschraube; 22 Kolben; 24 Kolbenvorkammer; 25 Dämpfungsring; 26 Mittelscheibe; 27 Kolbenscheibe; 28 Hitzeschutzscheibe; 30 Steuereinheit; 31 Zuführkanal Vorkammerluft; 32 Deckel; 34 3/2-Wegeventilbaugruppe; 35 Befüllgarnitur; 36 Befestigungsschraube; 38 Aufnahme; 40 Rohrstutzen; 42 Abkragung; 44 Blindflansch; 47 Verbindungsschlauch Vorkammerluft;
A erste Achse; B zweite Achse; C dritte Achse; D1 Durchmesser Anschluss Steuereinheit; D2 Durchmesser Anschluss weiterer Luftstoßgerätekörper; D3 Durchmesser Luftaustrittsöffnung; D4 Innendurchmesser Ventilsitz; D5 Durchmesser Anschluss Druckbehälter.

## Patentansprüche

1. Einstückig ausgebildeter, erweiterbarer Luftstoßgerätekörper (4) mit einer Druckkammer (3), die eine Kolbenführung (20) zur Aufnahme eines Kolbens (22) und einen Ventilsitz (15) für den Kolben (22) umgibt, einem Anschluss (18) für einen Druckbehälter (6), einem Anschluss (10) für eine Steuereinheit (30) zur Steuerung der Stellung des Kolbens (22) und mit einer Luftaustrittsöffnung (14),
**dadurch gekennzeichnet, dass** der erweiterbare Luftstoßgerätekörper (4) außerdem mindestens einen, bevorzugt drei, Anschlüsse (12) für weitere Luftstoßgerätekörper (4, 5) zur Ausbildung eines gemeinsamen Druckraumes umfasst.

2. Einstückig ausgebildeter, erweiterbarer Luftstoßgerätekörper (4) nach Anspruch 1, **dadurch gekennzeichnet, dass** der erweiterbare Luftstoßgerätekörper (4) im Wesentlichen würfelförmig oder quaderförmig ausgebildet ist, wobei der Anschluss (18) für den Druckbehälter (6), der Anschluss (10) für die Steuereinheit (30), die Luftaustrittsöffnung (14) und drei Anschlüsse (12) für weitere Luftstoßgerätekörper (4, 5) die Seiten des Würfels oder Quaders ausbilden.

3. Einstückig ausgebildeter, erweiterbarer Luftstoßgerätekörper (4) nach einem der vorhergehenden Ansprüche,
**dadurch gekennzeichnet, dass** zwei der Anschlüsse (12) für die weiteren Luftstoßgerätekörper (4, 5) in Fluchtung einander gegenüberliegend angeordnet sind.

4. Einstückig ausgebildeter, erweiterbarer Luftstoßgerätekörper (4) nach einem der vorhergehenden Ansprüche,
**dadurch gekennzeichnet, dass** Achsen, welche jeweils
- zwei der Anschlüsse (12) für die weiteren Luftstoßgerätekörper (4, 5),
- einen der Anschlüsse (12) für die weiteren Luftstoßgerätekörper (4, 5) und den Anschluss (18) für den Druckbehälter (6), und
- die Luftaustrittsöffnung (14) und den Anschluss (10) für die Steuereinheit (30) miteinander verbinden,
miteinander ein Doppelkreuz ausbilden, wobei die Achsen bevorzugt senkrecht zueinanderstehen.

5. Einstückig ausgebildeter, erweiterbarer Luftstoßgerätekörper (4) nach einem der vorhergehenden Ansprüche,
**dadurch gekennzeichnet, dass** der Anschluss (10) für die Steuereinheit (30), die Anschlüsse (12) für die weiteren Luftstoßgerätekörper (4, 5) und/oder die Luftaustrittsöffnung (14) als Blockflansche ausgebildet sind.

6. Einstückig ausgebildeter, erweiterbarer Luftstoßgerätekörper (4) nach einem der vorhergehenden Ansprüche,
**dadurch gekennzeichnet, dass** der Anschluss (18) für den Druckbehälter (6) als ein Rohrflansch ausgebildet ist.

7. Einstückig ausgebildeter, erweiterbarer Luftstoßgerätekörper (4) nach einem der vorhergehenden Ansprüche,
**dadurch gekennzeichnet, dass** ein Durchmesser (D2) zumindest eines Anschlusses (12) für einen weiteren Luftstoßgerätekörper (4, 5) ähnlich groß, bevorzugt gleich groß, ist wie ein Durchmesser (D5) des Anschlusses (18) für den Druckbehälter (6),
und dass der Anschluss (12) für den weiteren Luftstoßgerätekörper (4, 5) Aufnahmen (38) für Befestigungsmittel aufweist, welche mit entsprechenden Aufnahmen (38) für Befestigungsmittel des Anschlusses (18) für den Druckbehälter (6) kompatibel ausgebildet sind.

8. Einstückig ausgebildeter, erweiterbarer Luftstoßgerätekörper (4) nach einem der vorhergehenden Ansprüche,
**dadurch gekennzeichnet, dass** in der Druckkammer (3) ein kleinster Strömungsquerschnitt für die Abgabe der Druckluft durch einen Innendurchmesser (D4) des Ventilsitzes (15) gebildet ist.

9. Erweiterbares Luftstoßgerät (8), umfassend zumindest einen erweiterbaren Luftstoßgerätekörper (4) nach einem der vorhergehenden Ansprüche.

10. Erweiterbares Luftstoßgerät (8) nach Anspruch 9,
**dadurch gekennzeichnet, dass** das erweiterbare Luftstoßgerät (4) genau einen erweiterbaren Luftstoßgerätekörper (4) und ein bis drei nicht erweiterbare Luftstoßgerätekörper (5) aufweist, welche an den Anschlüssen (12) für weitere Luftstoßgerätekörper (4, 5) direkt mit dem erweiterbaren Luftstoßgerätekörper (4) insbesondere unter Ausbildung eines gemeinsamen Druckraumes verbunden sind.

11. Erweiterbares Luftstoßgerät (8), umfassend zumindest zwei erweiterbare Luftstoßgerätekörper (4) nach einem der Ansprüche 1 bis 8, wobei ein Anschluss (12) für einen weiteren Luftstoßgerätekörper (4, 5) eines ersten erweiterbaren Luftstoßgerätekörpers (4) mit dem Anschluss (18) für den Druckbehälter (6) eines zweiten Luftstoßgerätekörpers (4) unter Ausbildung eines gemeinsamen Druckraumes direkt verbunden sind.

12. Erweiterbares Luftstoßgerät (8) nach Anspruch 11,
**dadurch gekennzeichnet, dass** das erweiterbare Luftstoßgerät (4) mehrere nicht erweiterbare Luftstoßgerätekörper (5) aufweist, welche an den Anschlüssen (12) für weitere Luftstoßgerätekörper (4, 5) unter Ausbildung eines gemeinsamen Druckraumes direkt mit den erweiterbaren Luftstoßgerätekörpern (4) verbunden sind.
